# EUROPÄISCHE PATENTSCHRIFT

(11) **EP 0 447 837 B1**
(45) Veröffentlichungstag und Bekanntmachung des Hinweises auf die Patenterteilung: **16.06.1993**
(21) Anmeldenummer: 91102730.8
(22) Anmeldetag: 25.02.1991
(51) Int. Cl.: E21B 4/14, E21B 7/26

(54) **Verfahren und Vorrichtung zur Steuerung einer Rammeinrichtung**
Process and device for controlling a ram installation
Procédé et dispositif de guidage d'un bélier

(30) Priorität: 09.03.1990 CH 774/90
(43) Veröffentlichungstag der Anmeldung: 25.09.1991
(73) Patentinhaber: TERRA AG fuer Tiefbautechnik, CH-4802 Strengelbach (CH)
(72) Erfinder: Jenne, Dietmar, Dipl.-Wi-Ing., CH-4802 Strengelbach (CH)
(74) Vertreter: Schaumburg, Thoenes & Thurn

(56) Entgegenhaltungen:
- DE-A- 3 800 408
- DE-C- 3 807 831

## Beschreibung

Die Erfindung bezieht sich auf ein Verfahren zur Verriegelung der Steuereinrichtung einer pressluftgetriebenen Rammeinrichtung fuer deren Steuerpositionen Vorwaertslauf bzw. Rueckwaertslauf nach dem Oberbegriff des Anspruchs 1 und auf eine Rammeinrichtung mit einem Vorwaertslauf und einen Rueckwaertslauf, insbesondere zur Durchfuehrung des Verfahrens nach Anspruch 1 nach dem Oberbegriff des Anspruchs 2.

### STAND DER TECHNIK

Die Steuereinrichtung einer pressluftgetriebenen Rammbohreinrichtung weist bei einem Geraet des Standes der Technik [DE 38 07 831 - SCHMIDT] eine Dreh-Zug-Umsteuerung auf, die eine feststehende Steuerhuelse 24 aufweist, in welcher ein axial feststehendes Lagerrohr 14 mittels radialen Stegen 23 abgestuetzt ist, wobei in diesem ein mehrteiliges, vorzugsweise zweiteiliges Steuerrohr 16, 19 [Fig. 6], welches an seinem aeusseren Ende einen Druckluftschlauch traegt, von einer in eine Nut radial eingreifenden Sicherungsklammer 56 gehalten, ebenfalls axial unverschieblich sitzt. Bei einem zweiteiligen Steuerrohr 16, 19 weist dessen vorderes Steuerrohr-Teilstueck 19 an seinem der axial feststehenden Steuerhuelse 24 abgekehrten Ende eine nutfoermige Axialausnehmung 31 auf, in die eine einzelne Mitnehmernase 32, welche auf dem hinteren, axial verschiebbaren Steuerrohr-Teilstueck 16 angeordnet ist, axial einschiebbar eingreift. Das vordere Steuerrohr-Teilstueck 19 ist lediglich drehbar, wogegen das hintere Steuerrohr-Teilstueck 16 zur Umsteuerung der Schlagrichtung drehbar und axialverschiebbar ist. Dieses hintere Steuerrohr-Teilstueck 16 ist ebenfalls im feststehenden Lagerrohr 14 gelagert und grenzt mit diesem einen Druckraum 34 ein, welcher axial anschliessend an das die Mitnehmernase 32 aufweisende (vordere) Ende angeordnet ist. An diesen in axialer Richtung anschliessend ist eine von dem im Druckraum herrschenden Druck beaufschlagte, zwei Stellungen aufweisende Arretiervorrichtung 35 vorgesehen. Dabei kann der Druck im Druckraum 34 von einer Feder 33, durch Druckluft oder durch beide aufgebracht werden. Zur Durchfuehrung der Umsteuerung muss diese Arretiervorrichtung 35 gegen den im Druckraum 34 aufgebrachten Druck entriegelt werden. Diese zwei Stellungen der Arretiervorrichtung 35 definieren zwei axiale Stellungen des hinteren Steuerrohr-Teilstueckes 16, die ihrerseits den beiden Umschaltstellungen des durch die Steuerhuelse 24 und das vordere Steuerrohr-Teilstueck 19 gebildeten Drehschiebers fuer den Vorwaertslauf bzw. den Rueckwaertslauf der Rammbohreinrichtung entsprechen. Die Arretiervorrichtung 35 weist im wesentlichen einen mit dem hinteren Steuerrohr-Teilstueck 16 durch eine Schluesselflaeche 36 drehfest verbundenen Arretierring 39 auf, welcher zwei unterschiedlich lange, axial erstreckte Nasen 37, 38 besitzt. Diese Nasen 37, 38 greifen in jeweils zwei der vier korrespondierenden Ausnehmungen 44, 45 der rueckwaertigen Stirnflaeche 40 des Lagerrohres 14 ein. Durch die unterschiedliche Laenge dieser Nasen 37, 38 werden die beiden Schaltstellungen der Arretiervorrichtung 35 erreicht.

Zur Umsteuerung der Rammbohreinrichtung von Vorwaertslauf auf Rueckwaertslauf wird das zweiteilige Steuerrohr 15; 16, 19, nach dem durch axialen Zug am Druckluftschlauch erfolgenden Entriegelns des hinteren Steuerrohr-Teilstueckes 16, durch Drehen an diesem um etwa 90° entweder in die erste Schaltstellung, korrespondierend mit einem von der ersten Aussenkante 48 gebildeten ersten Anschlag oder in die zweite Schaltstellung, korrespondierend mit einem von der zweiten Aussenkante 47 einer Aussparung 46 im Lagerrohr 14 gebildeten Anschlag gedreht und damit die Drehschiebersteuerung umgestellt. Mit dieser Dreh-Zug-Umsteuerung kann waehrend des Betriebes, d.h. unter der Last der Druckluft, umgesteuert werden.

### NACHTEILE DES STANDES DER TECHNIK

Bei dieser Vorrichtung ist sehr nachteilig, dass eine sehr komplizierte Steuereinrichtung, welche einen aus mehreren Einzelteilen bestehenden Drehschieber und eine aus mehreren, komplizierte Formen und Passflaechen aufseisenden Einzelteilen bestehende Arretier- und Drehschieber-Betaetigungsvorrichtung aufweist. Eine solche hochkomplizierte Steuereinrichtung ist nicht nur sehr teuer in der Herstellung, sondern, was wesentlich gravierender ist, auesserst stoeranfaellig und insbesondere im rauhen Baustellenbetrieb sehr verschmutzungsgefaehrdet. Damit sind haeufigere Ausfaelle der Rammbohreinrichtung, Reparaturkosten und Kosten fuer Ersatzgeraete oder Stillstandszeiten die Folge. Dies verteuert den Einsatz des Geraetes insgesamt betraechtlich. Darueberhinaus kann es bei dieser Vorrichtung vorkommen, dass bei nicht voller 90°-Drehung der Drehschieber und damit die ganze Steuervorrichtung eine undefinierte und betriebsunfaehige Stellung einnimmt. Bei einem allfaelligen spaeteren Einrasten kann zufaelligerweise entweder der Vorwaertslauf oder der Rueckwaertslauf eingeschaltet werden. Die Steuerstellung ist also von einem exakten Bedienen des Geraetes abhaengig, was durch die oft sehr langen Bohrloecher, den grossen axialen Reibungswiderstand des fuer das Umschalten benutzten und auf dem Erdreich nachgeschleppten Druckluftschlauchs, sowie dessen Torsionsweichheit bei der Uebertragung der Drehbewegung von einem Ende des Bohrloches zum anderen Ende besonders erschwert und teilweise verunmoeglicht wird. Ausserdem kann ein ungewolltes Umsteuern dann erfolgen, wenn das Bohrloch hinter der Rammbohreinrichtung zusammenfaellt, wodurch die auftretende Mantelreibung zwischen Erdreich und Druckluftschlauch zu Zugkraeften am Druckluftschlauch fuehrt, die den Druckluftschlauch nach hinten ziehen und dadurch die Arretierung loesen.

### ZIEL DER ERFINDUNG

Es ist daher das Ziel der Erfindung, eine Steuervorrichtung fuer ein Rammbohrgeraet zu schaffen, welche die Nachteile der Geraete des Standes der Technik vermeidet sowie insbesondere gegenueber den bekannten Geraeten sehr einfach aufgebaut ist und wenig stoeranfaellige Bauteile aufweist, wobei die Umsteuerung von Vorwaerts- auf Rueckwaertslauf allein durch Drehen am Druckluftschlauch erfolgt und damit im wesentlichen von der von der Laenge des Bohrloches und an sich sehr erheblichen axialen Reibungskraft, welche den axialen Zug am Druckluftschlauch zur Entriegelung und Umsteuerung, der bzw. die insbesondere am Ende des Bohrloches erforderlich ist, unabhaengig ist. Auch soll die Steuereinrichtung sogar bei zusammengebrochenem Bohrloch noch sicher verrastet bleiben. Darueberhinaus soll die Steuervorrichtung auch bei einem Zusammenbruch des Bohrloches und den dabei am Druckluftschlauch auftretenden sehr grossen axialen Zugkraeften nicht entriegelt und damit umgesteuert oder in einen undefinierten Betriebszustand gelangen, der eine manuelle Bergung der Rammbohreinrichtung erforderlich macht oder diese sogar noch behindert. Weiters soll die Rammbohreinrichtung mit einer Daempfung versehen sein, welche auch bei hohen Betriebsdruecken der Druckluft wirksam wird oder diese verbessert. Dies im Gegensatz zu Daempfungseinrichtungen des Standes der Technik, bei welchen mit steigendem Betriebsdruck die Daempfung schlechter wird.

### ERFINDUNG

Dieses Ziel laesst sich erreichen, wenn erfindungsgemaess ein Verfahren mit den kennzeichnenden Merkmalen des Anspruchs 1 und eine Vorrichtung mit den kennzeichnenden Merkmalen des Anspruchs 2 vorgesehen werden. Darueberhinaus kann eine Vorrichtung die Kombination der Merkmale der Ansprueche 3 bis 16 aufweisen.

### VERFAHREN

Beim Verfahren zur Umsteuerung einer pressluftgetriebenen Rammeinrichtung fuer deren Steuerpositionen Vorwaertslauf bzw. Rueckwaertslauf im Erdreich, wobei ein Schlagkolben innerhalb der Rammeinrichtung jeweils Vorlauf- und Ruecklaufbewegungen ausfuehrt und eine Steuereinrichtung im Zusammenwirken mit dem Schlagkolben alle diese Bewegungen steuert, wird die Umsteuerung durch eine Drehung der Steuereinrichtung gegen eine erste vorgebbare Kraft bei abgeschalteter Betriebsdruckluft vorgenommen, anschliessend erfolgt eine exakte Positionierung der Steuereinrichtung zufolge dieser Kraft und unabhaengig von der Drehbewegung und eine folgende Verriegelung der Steuereinrichtung in den einzelnen Steuerpositionen erfolgt durch eine von der ersten Kraft bezueglich der Wirksamkeit im wesentlichen unabhaengige zweite, ebenfalls durch konstruktive Massnahmen und Betriebsdaten vorgebbare Kraft, welche auch die Daempfung der Vibrations-Weiterleitung vom Rammengehaeuse an die Steuereinrichtung vornimmt und dadurch ein Umsteuern der Rammeinrichtung waehrend der Beaufschlagung mit Betriebs-Pressluft zuverlaessig verhindert.

Bei einer Umsteuerung der Rammeinrichtung von Vorwaertslauf auf Rueckwaertslauf wird der Druckluftschlauch gedreht, wobei die Druckluft unterbrochen wird. Nach der Ausfuehrung der Drehbewegung wird wieder die Druckluft zugeschaltet und dadurch die Schaltstellung, welche jetzt die fuer den Rueckwaertslauf der Rammbohreinrichtung ist, verriegelt.

### VORRICHTUNG

Weitere Einzelheiten und Vorteile der Erfindung ergeben sich aus der Beschreibung von Ausfuehrungsbeispielen anhand der Zeichnung. In dieser zeigt die
Fig. 1 eine Rammbohreinrichtung im Laengsschnitt [ohne Drehbregrenzer];
Fig. 2 ein Detail der Steuervorrichtung im Laengsschnitt [ohne Drehbegrenzer];
Fig. 3 eine erste Variante einer Stirnverzahnung;
Fig. 4 eine zweite Variante einer Stirnverzahnung;
Fig. 5 eine dritte Variante einer Stirnverzahnung,
Fig. 6 einen Laengsschnitt durch die Steuereinrichtung im Bereich des Drehbegrenzers,
Fig. 7 einen Querschnitt durch die Steuereinrichtung im Bereich des Drehbegrenzers.

Eine Rammeinrichtung weist ein Rammengehaeuse 1 auf, in dem ein teilweise rohrfoermiger Schlagkolben 2 laengsverschiebbar angeordnet ist. Zwischen diesem und dem Gehaeuse 1 befindet sich entlang dem Mantel des Schlagkolbens ein Ringraum 2.1, durch welchen Luft zur Schlagkolbenspitze 2.2 stroemen kann. Ein Ende des Rammengehaeuses 1 ist mit einem entfernbaren Deckel 4 verschlossen, in welchem eine Steuereinrichtung 3 sitzt, wobei deren ein [aeusseres] Ende 3.2 nach aussen ragt und einen Schlauchanschluss 5 fuer einen Druckluftschlauch zur Druckluftzuleitung aufweist. Ein anderes [inneres] Ende 3.3 ragt in den hinteren Bereich 2.3 des Schlagkolbens 2 und gleitet entlang seiner Innenmantelflaeche 2.4. Dieses innere Ende 3.3 der Steuereinrichtung 3 weist Steuerkanten 3.4 bzw. 3.5 und Steuerkanaele, beispielsweise wie in der DE 38 00 408 - TERRA dargestellt, auf, welche mit entsprechenden Steueroeffnungen 3.6 des Schlagkolbens zusammenwirken und dessen Vorlauf- bzw. dessen Ruecklaufbewegung im Rammengehaeuse 1 steuern. Die Steuereinrichtung 3, welche im wesentlichen einteilig ausgebildet ist, weist eine sich ueber ihre gesamte Laenge erstreckende zentrale Bohrung 9 auf, welche am aeusseren Ende 3.2 der Steuereinrichtung 3 im Schlauchanschluss 5 muendet. Im Bereich ihres aeusseren Endes 3.2 ist sie mit einer im Deckel 4 angeordneten Feststell- und Daempfungseinrichtung 7 verbunden.

Die Feststell- und Daempfungseinrichtung 7 weist eine in ihrer Groesse veraenderliche Luftkammer 7.1 auf, welche im wesentlichen achsparallel zur Steuereinrichtung 3 angeordnet ist. Die Luftkammer 7.1 besitzt Stirnwaende 7.2, 7.3, welche gegeneinander axial verschiebbar sind, wobei eine erste Stirnwand 7.2 mit der Steuereinrichtung 3 und eine zweite Stirnwand 7.3 mit dem Deckel 4 oder dem Rammengehaeuse 1 verbunden ist. Die erste Stirnwand 7.2 ist im wesentlichen Teil eines mit der Steuereinrichtung 3 fest und justierbar sowie loesbar verbundenen hinteren Abschlussringes 7.2.1. An ihrer Umfangsseite liegt sie mit einem Dichtungselement 7.6 herkoemmlicher Art, beispielsweise einem O-Ring, an einer zylinderartigen Innenflaeche 4.1 des Deckels 4 an und kann entlang diesem von der Steuereinrichtung 3 verschoben werden. Die zweite Stirnwand 7.3 der Luftkammer 7.1 ist von einen mit dem Deckel 4 fest verbundenen und benachbart zu dieser zylinderartigen Innenflache 4.1 und gegen den hinteren Abschlussring 7.2.1 relativ verschiebbaren vorderen Abschlussring 7.3.1 gebildet. Als andere axiale Wand der Luftkammer 7.1 ist ein Bereich der aeusseren Mantelflaeche 3.1 der Steuereinrichtung 3 herangezogen. Zwischen diesen Stirnwaenden 7.2 bzw. 7.3 sitzt wenigstens ein diese auseinanderdrueckendes Kraftspeicherelement 7.4. Eine Ausfuehrungsform eines solchen Kraftspeicherelementes ist eine Schraubenfeder. Es kann aber auch ein anderes federelastisches Element verwendet werden. Die Luftkammer 7.1 ist durch eine Verbindungsleitung 8 mit einem die Druckluft fuehrenden Raum 9, welcher im vorliegenden Fall eine zentrale Bohrung 9 in der Steuereinrichtung 3 ist, verbunden und von diesem mit Druckluft fuellbar bzw. entleerbar. Ist diese Verbindungsleitung 8 als eine Verbindungsbohrung 8.1 ausgebildet, dann kann mit ihrer Abmessung die Ansprechzeit der Verriegelungsfunktion beeinflusst und definiert werden. Die Schraubenfeder oder das federelastische Element bringt dabei die Positionierkraft fuer eine Positioniereinrichtung 7.5 und die Druckluft in der Luftkammer 7.1 bringt die Verriegelungskraft auf. Ausserdem wirkt diese Druckluft als ein Daempfungselement, welches die meist sehr harten Schlaege des Rammengehaeuses 1 gleichmaessig und nicht mit einer vom Schwingunsweg der Steuereinrichtung 3 gegenueber dem Deckel 4 abhaengigen Kraft daempft und die Schlaege somit nicht an die Steuereinrichtung 3 weitergeleitet werden. Dabei wird die Daempfung mit steigendem Betriebsdruck der Druckluft besser. Dies im Gegensatz zu einer Daempfungseinrichtung mit federelastischen Daempfungselementen nach dem Stand der Technik.

Eine Positioniereinrichtung 7.5 ist zum Zusammenwirken von Steuereinrichtung 3 und Feststell- und Daempfungseinrichtung 7 vorgesehen. Diese Positioniereinrichtung 7.5 weist einerseits einen am vorderen Abschlussring 7.3.1 und andererseits einen mit der Steuereinrichtung 3 verbundenen und als Gegenstueck zum Rastring 7.5.3 ausgebildeten, mit der Steuereinrichtung 3 verbundenen, Rastflansch 7.5.4 auf, wobei beide satt aneinander anliegen koennen. Ihre Anlageflaechen sind je als eine zueinander gegengleiche normale oder wellenfoermige Stirnverzahnung 7.5.2 ausgebildet. Es kann aber auch eine spezielle Stirnverzahnung vorgesehen werden [Fig. 5], welche im wesentlichen ebene Flankenflaechen aufweist, deren Kopfkanten, abgerundet sind, um den Umsteuervorgang zu erleichtern. Bei jeder dieser Stirnverzahungsformen ist jede der Flanken sowohl auf dem Rastring 7.5.3 als auch auf dem Rastflansch 7.5.4 in einem Zentriwinkel-Bereich von 10 - 45 °, vorzugsweise in einem Bereich von 20 - 25°, angeordnet. D.h. eine Flanke erstreckt sich in einem Winkelbereich von 10 - 45 bzw. 20 - 25 Grad. Die Flanken innerhalb jedes Flankenpaares bei jeder der Stirnverzahnungen 7.5.1 bzw. 7.5.2 koennen dabei einen gleichen oder unterschiedlichen Absolutwert der Flankensteigung aufweisen, wobei natuerlich korrespondierende Flanken des Rastringes 7.5.3 bzw. des Rastflansches 7.5.4 eine einander entsprechende Steigung aufweisen muessen.

Die Positioniereinrichtung 7.5 kann in einer Ausfuehrungsvariante der Erfindung einen Drehbegrenzer 11 aufweisen, wobei dieser eine Nut 11.1 enthaelt, welche am geometrischen Mantel des Rastflansches angeordnet ist, und in welche ein Stift 11.2 eingreift, der aus der zweiten Stirnflaeche 7.3 oberhalb des Rastringes 7.5.3 ragt. Die Nut 11.1 erstreckt sich ueber einen Winkelbereich des Umfanges, welcher etwas groesser als eine Vierteldrehung, vorzugsweise 110°, ist, sodass bei der fuer die Rammenumsteuerung noetigen Drehung der Steuervorrichtung durch Drehung am Druckluftschlauch die neue Steuerstellung zunaechst um einen kleinen Betrag ueberfahren werden kann.

### WIRKUNGSWEISE

### POSITIONIERFUNKTION

In einer Steuerstellung, angenommen dem Vorwaertslauf der Rammeinrichtung, ist die Steuereinrichtung 3 in einer ersten Position der Positioniereinrichtung 7.5 zufolge der Kraft der Feder 7.4 in der Luftkammer 7.1 eingerastet. Die Druckluft gelangt einerseits durch die zentrale Bohrung 9 zur Steuereinrichtung 3 und treibt damit den Schlagkolben und andererseits durch die Verbindungsbohrung 8.1 in die Luftkammer 7.1 und haelt die Steuereinrichtung 3 in verriegeltem Zustand.

Bei einer Umsteuerung der Rammeinrichtung von Vorwaertslauf auf Rueckwaertslauf wird der Druckluftschlauch gedreht, beispielsweise um ca. 90°, wobei die Druckluft durch einen Absperrhahn, welcher sich am baugrubenseitigen Ende des Druckluftschlauches befindet, unterbrochen wird. Dieser Absperrhahn ist vorzugsweise ein Dreiweghahn, der die Zufuhr weiterer Druckluft unterbricht und gleichzeitig den Austritt der im Schlauch befindlichen Druckluft ermoeglicht. Dadurch wird die umsteuernde Drehung der Steuereinrichtung 3 nur gegen die Kraft der Feder 7.4 vorgenommen werden. Die Kraft ist zufolge des kleinen Verschiebungsweges praktisch konstant und konstruktiv so waehlbar, dass eine optimale Einstellung und Bedienbarkeit unter allen Betriebsumsataenden gewaehrleistet werden kann. Insbesondere kann diese konstruktive Abstimmung zur Erreichung bester Bedienbarkeit in Zusammenwirken mit dem Flankenwinkel und der Form der Stirnverzahnung vorgenommen werden. Nach der Ausfuehrung der Drehbewegung wird wieder die Druckluft zugeschaltet und dadurch die Schaltstellung, welche jetzt die fuer den Rueckwaertslauf der Rammbohreinrichtung ist, festgestellt.

Weist die Positioniereinrichtung 7.5 einen Drehbegrenzer 11 auf, dann ist die Druchfuehrung der Drehbewegung einfacher, weil dann nur bis zum Begrenzer gedreht zu werden braucht und nicht darauf geachtet werden muss, wann die Positioniereinrichtung 7.5 einrastet. Dies ist besonders bei dem rauhen Baustellenbetrieb von wesentlichem Vorteil.

### DAEMPFUNGSFUNKTION

Durch die Schlaege des Schlagkolbens 2 gegen das Rammengehaeuse 1 und dessen Verbindung mit der im Deckel 4 immer mit einem fuer die Drehbewegung zur Umsteuerung erforderlichen Spiel sitzenden Steuereinrichtung 3 wird diese in Schwingungen versetzt. Solche Schwingungen koennen insbesondere in die Naehe der Resonanzbereiche zu liegen kommen und dann, meist an der Steuereinrichtung, zu Bruchschaeden fuehren. Einerseits werden zufolge dem Betriebsdruck in der Luftkammer 7.1 die beiden Rastelemente, naemlich der Rastring und der Rastflansch 7.5.1 bzw. 7.5.2, der Positioniereinrichtung 7.5 spielfrei aneinander gepresst, sodass die zufolge des oben erwaehnten, bei Geraeten des Standes der Technik immer vorhandenen, Axialspiels Schwingungen beim Erfindungsgegenstand durch das Fehlen dieses Axialspiels gar nicht auftreten koennen. Andererseits weist die Luftkammer als Daempfungselement mit der Druckluft als Daempfungsmedium einen praktisch von einer eventuellen Schwingungsamplitude zufolge der Groessenverhaeltnisse konstanten Federkennwert auf. Dies im Gegensatz zu herkoemmlichen federelastischen Daempfungselementen. Dadurch wird aber eine Schwingung amplitudenunabhaengig gedaempft. Ausserdem ist diese Daempfungskraft durch eine Aenderung des Betriebsdruckes auch waehrend des Betriebes an temporaere Verhaeltnisse jederzeit leicht anpassbar.

Eine andere Variante [nicht dargestellt in den Figuren] einer Feststell- und Daempfungseinrichtung 7 weist wenigstens eine, ebenfalls in ihrer Groesse veraenderliche Luftkammer 7.1 auf, welche ebenfalls im wesentlichen achsparallel zur Steuereinrichtung 3, jedoch nicht koaxial, angeordnet ist. Vorzugsweise werden zwei oder mehrere solcher Luftkammern vorgesehen. Ihr Aufbau und ihre Wirkungsweise entspricht im wesentlichen dem der koaxialen Luftkammer. Auch die Verbindung mit einer Positioniereinrichtung 7.5, welche einerseits zum Zusammenwirken mit einem dem vorderen Abschlussring 7.3.1 entsprechenden Bauteil und andererseits mit der Steuereinrichtung 3 eingerichtet ist und jede der Steuerstellungen durch verrasten der Steuereinrichtung gegenueber dem Deckel fixiert, entspricht funktionell der oben beschriebenen ersten Variante.

Zur Daempfung der Vibrations-Weiterleitung vom Rammengehaeuse 1 zur Steuereinrichtung 3 wird als Kraftspeicherelement bzw. als Daempfungselement die Druckluft in wenigstens einer der Luftkammern 7.1 vorgesehen bzw. verwendet und diese Luftkammern ebenso wie die Verbindungsbohrung bezueglich ihrer Abmessungen auf diese Funktion abgestimmt.

Der Vorteil einer solchen mehrfachen Luftkammer liegt in der Erhoehung der Sicherheit beim Betrieb, weil bei ev. Ausfall einer Luftkammer durch Verschmutzung etc. immer noch die Betriebssicherheit durch die anderen Luftkammern sichergestellt wird.

### VORTEILE

Eine solche von einer progressiven Federweg, d.h. vom Schwingungsweg / der Schwingungsamplitude unabhaengigen Daempfungseinrichtung ist besonders vorteilhaft, weil dadurch die Daempfung der Steuereinrichtung gegenueber dem Rammengehaeuse um Groessenordnungen verbessert wird. Dies hat zur Folge, dass die Steuerkanten der Steuereinrichtung geometrisch immer am richtigen Ort liegen, also die Steuerung der Schlagkolbenbewegung wesentlich exakter vorgenommen werden kann. Dies bedingt eine wesentliche Verminderung der Resonanzzustaende der Rammbohreinrichtung bzw. der Steuereinrichtung. dadurch geht die Steuereinrichtung wesentlich weniger zu Bruch als mit anderen Daempfungseinrichtungen.

Solche Schwingungen der Steuereinrichtung gegenueber dem Rammengehaeuse koennen nur gedaempft und nicht grundsaetzlich ausgeschaltet werden, da die Steuereinrichtung wegen der erforderlichen Drehung fuer die Umschaltung von einer Steuerstellung in eine andere immer ein geringes axiales Spiel aufweist. Dieses bewegt sich i.a. in der Groessenordnung von 0,1 mm. dies genuegt aber, um enorme Schlakraftspitzen zufolge der ungedaempftem Schwingungen auftreten zu lassen. Mit der anmeldungsgemaessen Schwingungsdaempfung werden diese Schwingungskraefte drastisch reduziert.

Ausserdem wird die Daempfung umsobesser, je hoeher der Betreibsdruck der fuer die Daempfung verwendeten Druckluft ist. Damit kann man bei Verwendung der Betriebsdruckluft fuer die Daempfung einerseits mit der Erhoehung des Druckes derselben eine hoehere Maschinenleistung und andererseits eine Verbesserung der Daempfung erreichen. Dies im Gegensatz zu den Geraeten des Standes der Technik, bei welchen man immer eine hoehere Geraeteleistung mit einer hoeheren Schwingungsbeanspruchung und damit meist frueherem Bruch eines Geraeteteiles, i.a. der Steuereinrichtung, erkaufte.

Ein weiterer Vorteil entsteht dadurch, dass bei der Aufbringung der Verriegelungskraft durch Druckluft diese Verriegelungskraft beim Abschalten der Druckluftzufuhr, also beim Umsteuervorgang wegfaellt, somit ein mueheloses Umschalten des Geraetes moeglich wird, da nur gegen die Rastkraft der Feder die Drehung ausgefuehrt und nicht auch noch die Verriegelungskraft ueberwunden werden muss. Dies ermoeglicht eine sehr hohe Verriegelungskraft, welche auch bei einem zusammengebrochenen Bohrloch nicht zu einem Umsteuern der Rammbohreinrichtung oder zu einer undefinierten Steuerstellung und somit dem Verharren der Rammbohreinrichtung im Bohrloch fuehrt. Damit werden auch zeitaufwendige und teure Bergungsarbeiten fuer eine im Bohrloch steckengebliebene Rammbohreinrichtung vermieden.

## Patentansprüche

1. Verfahren zur Umsteuerung einer pressluftgetriebenen Rammeinrichtung fuer deren Steuerpositionen Vorwaertslauf bzw. Rueckwaertslauf im Erdreich, wobei ein Schlagkolben (2) innerhalb der Rammeinrichtung jeweils Vorlauf- und Ruecklaufbewegungen ausfuehrt und eine Steuereinrichtung (3) im Zusammenwirken mit dem Schlagkolben alle diese Bewegungen steuert, dadurch **gekennzeichnet**, dass zur Umsteuerung eine Drehung des Druckluftschlauches und der damit verbundenen Steuereinrichtung (3) gegen eine relativ geringe Rastkraft eines federelastischen Elementes vorgenommen wird und die Kraft der Betriebs-Pressluft zur Verriegelung der Steuereinrichtung in den einzelnen Steuerpositionen und zur Daempfung der Vibrations-Weiterleitung von einem Rammengehaeuse (1) an die Steuereinrichtung verwendet wird, wodurch ein Umsteuern der Rammeinrichtung waehrend der Beaufschlagung mit Betriebs-Pressluft zuverlaessig verhindert wird.

2. Rammeinrichtung mit einem Vorwaertslauf und einem Rueckwaertslauf, insbesondere zur Durchfuehrung des Verfahrens nach Anspruch 1, mit einem einen Schlagkopf aufweisenden Rammengehaeuse (1), in welchem ein Schlagkolben (2) durch Druckluft axial hin- und herbewegbar ist, wobei eine Steuereinrichtung (3) die Druckluft so steuert, dass waehrend dem Vorwaertslauf der Rammeinrichtung der Schlagkolben (2) an der Vorderseite bzw. bei ihrem Rueckwaertslauf an der Rueckseite des Rammengehaeuses (1) aufschlaegt, wobei diese Steuereinrichtung (3) einerseits in den der Schlagkolbenspitze abgewandten Teil des Schlagkolbens (2) ragt und mit, die Steuerung von Vorlauf- auf Ruecklaufbewegung des Schlagkolbens (2) bewirkenden, Steueroeffnungen im Schlagkolben (2) zusammenwirkt, und andererseits in einem das Rammengehaeuse (1) abschliessenden Deckel (4) verschiebbar sitzt, sowie mit einem durch diesen Deckel (4) hindurchgefuehrten Schlauchanschluss (5) zur Verbindung mit einem Luftzufuhrschlauch (6) verbunden ist und dass eine Feststelleinrichtung (7) fuer die Steuereinrichtung (3) vorgesehen ist, welche diese relativ zum Deckel (4) in ihren einzelnen Schaltstellungen, welche durch Drehen am Luftzufuhrschlauch (6) eingestellt werden, zeitweilig fixiert, dadurch **gekennzeichnet,** dass die Feststelleinrichtung (7) zugleich als Daempfungseinrichtung ausgebildet ist, wobei als Feststell- und Daempfungselement wenigstens eine in ihrer Groesse veraenderliche Luftkammer (7.1) vorgesehen und achsparallel zur Steuereinrichtung (3) angeordnet ist, wobei die Luftkammer (7.1) stirnseitig von einem hinteren und einem vorderen Abschlussring (7.2.1 bzw. 7.3.1) begrenzt ist, welche gegeneinander axial verschiebbar sind, dass der hintere Abschlussring (7.2.1) mit der Steuereinrichtung (3) und der vordere Abschlussring (7.3.1) mit dem Deckel (4 ) oder dem Rammengehaeuse (1) verbindbar oder verbunden ist, dass als axiale Waende der Luftkammer (7.1) einerseits eine aeussere Mantelflaeche (3.1) der Steuereinrichtung (3) und andererseits eine zylinderartige Innenflaeche (4.1) des Deckels (4) vorgesehen sind, dass zwischen den Abschlussringen (7.2.1 bzw. 7.3.1) wenigstens zwei diese auseinanderdrueckende Kraftspeicherelemente (7.4) vorgesehen sind und dass ferner eine Positioniereinrichtung (7.5) vorgesehen ist, welche einerseits zum Zusammenwirken mit dem vorderen Abschlussring (7.3.1) und andererseits mit der Steuereinrichtung (3) eingerichtet ist, wobei die Luftkammer (7.1) durch eine Verbindungsleitung (8) mit einem die Druckluft fuehrenden Raum (9) verbunden und von diesem mit Druckluft fuellbar oder entleerbar ist, wobei die Druckluft ein Umsteuern waehrend des Vorwaerts- bzw. des Rueckwaertslaufes verhindert.

3. Rammeinrichtung nach Anspruch 2, dadurch gekennzeichnet, dass die Luftkammer (7.1) koaxial zur Steuereinrichtung (3) im Bereich des Deckels (4) angeordnet ist.

4. Rammeinrichtung nach Anspruch 2, dadurch gekennzeichnet, dass die Luftkammer (7.1) in wenigstens zwei Exemplaren im Bereich des Deckels (4) angeordnet ist.

5. Rammeinrichtung nach einem der Ansprueche 1 bis 4, dadurch gekennzeichnet, dass die Positioniereinrichtung (7.5) aus je einem mit der Steuereinrichtung (3) verbundenen Rastflansch (7.5.4) und einem am vorderen Abschlussring (7.3.1) sitzenden Rastring (7.5.3) besteht, wobei Rastring und Rastflansch je als Gegenstueck zueinander ausgebildet sind und an ihren Anlageflaechen je eine zueinander gegengleiche Stirnverzahnung (7.5.2) tragen.

6. Rammeinrichtung nach einem der Ansprueche 1 bis 4, dadurch gekennzeichnet, dass die Positioniereinrichtung (7.5) aus je einem mit der Steuereinrichtung (3) verbundenen Rastflansch (7.5.4) und einem Rastring (7.5.3), welcher am vorderen Abschlussring (7.3.1) der Luftkammer (7.1) angeordnet ist, besteht, wobei diese je als Gegenstueck zueinander ausgebildet sind und an ihren Anlageflaechen je eine zueinander gegengleiche wellenfoermige Stirnverzahnung (7.5.2) tragen.

7. Rammeinrichtung nach einem der Ansprueche 5 oder 6, dadurch gekennzeichnet, dass jede der Flanken der Stirnverzahnung (7.5.1 bzw. 7.5.2) in einem Zentriwinkel-Bereich von 10 bis 45 ° angeordnet ist.

8. Rammeinrichtung nach Anspruch 7, dadurch gekennzeichnet, dass die Flanken jedes Flankenpaares der Stirnverzahnung (7.5.1 bzw. 7.5.2) einen gleichen Absolutwert der Flankensteigung aufweisen.

9. Rammeinrichtung nach Anspruch 7, dadurch gekennzeichnet, dass die Flanken jedes Flankenpaares der Stirnverzahnung (7.5.1 bzw. 7.5.2) einen unterschiedlichen Absolutwert der Flankensteigung aufweisen.

10. Rammeinrichtung nach Anspruch 7, dadurch gekennzeichnet, dass die Kopfkanten der Stirnverzahnung (7.5.1) abgerundet sind.

11. Rammeinrichtung nach einem der Ansprueche 1 bis 10, dadurch gekennzeichnet, dass die Verbindungsleitung (8) als wenigstens eine Verbindungsbohrung (8.1) in der Steuereinrichtung (3) ausgebildet ist.

12. Rammeinrichtung nach Anspruch 11, dadurch gekennzeichnet, dass eines der Kraftspeicherlemente (7.4) wenigstens eine Schraubenfeder zur Festlegung des Verdrehwiderstandes im Zusammenwirken mit dem Flankenwinkel oder den Flankenwinkeln der Stirnverzahnung (7.5.1 bzw. 7.5.2) ist.

13. Rammeinrichtung nach Anspruch 11, dadurch gekennzeichnet, dass ein anderes der Kraftspeicherlemente (7.4) Druckluft zur Festlegung der Verriegelungskraft im Zusammenwirken mit dem Flankenwinkel oder den Flankenwinkeln der Stirnverzahnung (7.5.1 bzw. 7.5.2) ist.

14. Rammeinrichtung nach einem der Ansprueche 2 bis 13, dadurch gekennzeichnet, dass als Kraftspeicherelement zur Daempfung der Vibrations-Weiterleitung vom Rammengehaeuse (1) zur Steuereinrichtung (3) die Druckluft in wenigstens einer der Luftkammern (7.1) vorgesehen ist.

15. Rammeinrichtung nach einem der Ansprueche 2 bis 14, dadurch gekennzeichnet, dass die Positioniereinrichtung (7.5) einen im Betrieb der Rammeinrichtung nicht belasteten Drehbegrenzer (11) aufweist, welcher eine Drehbewegung etwas groesser als eine Vierteldrehung, vorzugsweise 110°, zulaesst, wobei dieser Drehbegrenzer waehrend des Vorwaertslaufes oder Rueckwaertslaufes entlastet ist und keine Haltefunktion ausuebt.

16. Rammeinrichtung nach Anspruch 15, dadurch gekennzeichnet, dass dieser Drehbegrenzer (11) eine Nut (11.1) aufweist, welche am geometrischen Mantel des Rastflansches (7.5.4) angeordnet ist und in die ein Stift (11.2) eingreift, der aus dem vorderen Abschlussring (7.3.1) oberhalb des Rastringes (7.5.3) ragt.

## Claims

1. Method of reversing a compressed air operated rammer for its forward and return movement control positions in the ground, wherein a percussion piston (2) makes respective forward and return movements inside the rammer and a control device (3) controls all these movements in cooperation with the percussion piston, characterised in that in order to make the reversal a rotation of a resilient member is made against a relatively slight detaining force, and the force of the operating compressed air is used to lock the control device in the individual control positions and to damp the transmission of vibrations from a rammer casing (1) to the control device, whereby a reversal of the rammer while it is being acted on by the operating compressed air is reliably prevented.

2. Rammer for forward and return movement, particularly for applying the method according to Claim 1, comprising a rammer casing (1) which has a percussion head and in which a percussion piston (2) can be moved axially in a reciprocal manner by compressed air, the compressed air being controlled by a control device (3) in such a manner that during the forward movement of the rammer the percussion piston (2) strikes against the front side, and during the return movement against the rear side, of the rammer casing (1), said control device (3) on the one hand projecting into the portion of the percussion piston (2) remote from the tip of the latter and cooperating with control openings which are provided in the percussion piston (2) and effect control from forward to return movement of the percussion piston (2), and on the other hand being slidably mounted in a cover (4), which closes off the rammer casing, and also being connected to a hose connection (5), which passes through said cover (4), for connection to an air supply hose (6), and that a fastening device (7) is provided for the control device (3) and intermittently fastens said control device relative to the cover (4) in its individual switch positions which are adjusted on the air supply hose (6) by turning, characterised in that the fastening device (7) is at the same time constructed as a damping device, the fastening and damping device provided consisting of at least one air chamber (7.1) of variable size and being situated axially parallel to the control device (3), while the air chamber (7.1) is bounded at its end faces by a rear and a front closure ring (7.2.1 and 7.3.1 respectively) which are axially displaceable relative to one another, in that the rear closure ring (7.2.1) is connectable or connected to the control device (3) and the front closure ring (7.3.1) is connectable or connected to the cover (4) or to the rammer casing (1), in that the axial walls provided for the air chamber (7.1) consist on the one hand of an outer peripheral surface (3.1) of the control device (3) and on the other hand of a cylindrical inner surface (4.1) of the cover (4), in that between the closure rings (7.2.1 and 7.3.1 respectively) at least two energy storage devices (7.4) are provided which press said rings apart, and in that in addition a positioning device (7.5) is provided which is arranged to cooperate on the one hand with the front closure ring (7.3.1) and on the other hand with the control device (3), the air chamber (7.1) being connected by a connecting pipe (8) to a space (9) which conducts the compressed air and by which it can be filled with compressed air or emptied, the compressed air preventing reversal during the forward or return movement.

3. Rammer according to Claim 2, characterised in that the air chamber (7.1) is disposed coaxially to the control device (3) in the region of the cover (4).

4. Rammer according to Claim 2, characterised in that at least two air chambers (7.1) are disposed in the region of the cover (4).

5. Rammer according to one of Claims 1 to 4, characterised in that the positioning device (7.5) consists in each case of a catch flange (7.5.4.) connected to the control device (3) and of a catch ring (7.5.3.) mounted on the front closure ring (7.3.1.), the catch ring and the catch flange being in each case formed as counterparts of one another and carrying on their contact surfaces in each case a matching spur toothing (7.5.2).

6. Rammer according to one of Claims 1 to 4, characterised in that the positioning device (7.5) consists in each case of a catch flange (7.5.4) connected to the control device (3) and of a catch ring (7.5.3) which is disposed on the front closure ring (7.3.1) of the air chamber (7.1), said flange and ring being in each case formed as counterparts of one another and carrying on their contact surfaces in each case a matching undulating spur toothing (7.5.2).

7. Rammer according to one of Claims 5 or 6, characterised in that each of the flanks of the spur toothing (7.5.1 or 7.5.2) is disposed in a central angle range of 10 to 45°.

8. Rammer according to Claim 7, characterised in that the flanks of each pair of flanks of the spur toothing (7.5.1 or 7.5.2) have the same absolute value of flank pitch.

9. Rammer according to Claim 7, characterised in that the flanks of each pair of flanks of the spur toothing (7.5.1 or 7.5.2) have different absolute values of flank pitch.

10. Rammer according to Claim 7, characterised in that the crest edges of the spur toothing (7.5.1) are rounded.

11. Rammer according to one of Claims 1 to 10, characterised in that the connecting pipe (8) is in the form of at least one connecting bore (8.1) in the control device (3).

12. Rammer according to Claim 11, characterised in that one of the energy storage means (7.4) is at least one helical spring for determining torsional resistance in cooperation with the flank angle or flank angles of the spur toothing (7.5.1 or 7.5.2).

13. Rammer according to Claim 11, characterised in that another of the energy storage means (7.4) is compressed air for determining the locking force in cooperation with the flank angle or flank angles of the spur toothing (7.5.1 or 7.5.2).

14. Rammer according to one of Claims 2 to 13, characterised in that the energy storage means provided for damping the transmission of vibrations from the rammer casing (1) to the control device (3) consists of the compressed air in at least one of the air chambers (7.1).

15. Rammer according to one of Claims 2 to 14, characterised in that the positioning device (7.5) has a rotation limiter (11) which is not loaded during the operation of the rammer and which permits a rotational movement slightly greater than a quarter-turn, preferably 110°, said rotation limiter being relieved of load and performing no holding function during the forward or return movement.

16. Rammer according to Claim 15, characterised in that said rotation limiter (11) has a groove (11.1) which is disposed on the geometrical peripheral surface of the catch flange (7.5.4.) and in which a pin (11.2) engages which projects out of the front closure ring (7.3.1.) above the catch ring (7.5.3).

## Revendications

1. Procédé de changement de marche d'un dispositif de bélier actionné à l'air comprimé pour les positions de commande de marche avant et de marche arrière de celui-ci dans la terre, dans lequel un piston de percussion (2) exécute à l'intérieur du dispositif de bélier à chaque fois des déplacements en marche avant et en marche arrière et un dispositif de commande (3) commande tous ces déplacements en coopération avec le piston de percussion, caractérisé en ce que, pour le changement de marche, on entreprend une rotation du tuyau d'air comprimé et du dispositif de commande (3) qui lui est relié, à l'encontre d'une force d'arrêt relativement faible d'un élément à ressort élastique et on utilise la force de l'air comprimé de fonctionnement pour verrouiller le dispositif de commande dans les positions de commande individuelles et pour amortir la transmission de vibrations d'un boîtier de bélier (1) au dispositif de commande, de sorte qu'on empêche sûrement un changement de marche du dispositif de bélier pendant l'admission de l'air comprimé de fonctionnement.

2. Dispositif de bélier avec une marche avant et une marche arrière, en particulier pour la mise en oeuvre du procédé selon la revendication 1, comportant un boîtier de bélier (1) présentant une tête de percussion, dans lequel un piston de percussion (2) est déplaçable axialement en va-et-vient par de l'air comprimé, un dispositif de commande (3) commandant l'air comprimé de telle sorte que, pendant la marche avant et la marche arrière du dispositif de bélier, le piston de percussion (2) frappe respectivement sur le côté avant et sur le côté arrière du boîtier de bélier (1), ce dispositif de commande (3), d'une part dépassant dans la partie du piston de percussion (2) éloignée de la pointe du piston de percussion et coopérant avec des ouvertures de commande ménagées dans le piston de percussion (2) et agissant sur la commande de la marche avant et de la marche arrière du piston de percussion (2), et d'autre part étant monté coulissant dans un couvercle (4) fermant le boîtier de bélier (1), tout en étant relié à un raccord de tuyau (5) traversant le couvercle (4) pour la liaison à un tuyau d'amenée d'air (6), et qu'il est prévu un dispositif de blocage (7) du dispositif de commande (3) qui fixe temporairement ce dernier par rapport au boîtier (4) dans ses positions individuelles de commutation, lesquelles sont réglées par rotation sur le tuyau d'amenée d'air (6), caractérisé en ce que le dispositif de blocage (7) est réalisé en même temps en tant que dispositif d'amortissement, au moins une chambre à air (7.1) de volume variable étant prévue comme élément de blocage et d'amortissement et ayant un axe parallèle au dispositif de commande (3), la chambre (7.1) étant limitée du côté frontal par des anneaux de fermeture postérieur et antérieur (7.2.1 et 7.3.1) qui sont déplaçables axialement l'un par rapport à l'autre, en ce que l'anneau de fermeture postérieur (7.2.1) peut être relié ou est relié au dispositif de commande (3) et l'anneau de fermeture antérieur (7.3.1) peut être relié ou est relié au couvercle (4) ou au boîtier de bélier (1), en ce que sont prévues en tant que parois axiales de la chambre (7.1), d'une part une surface latérale extérieure (3.1) du dispositif de commande (3), et d'autre part une surface intérieure cylindrique (4.1) du couvercle, en ce qu'entre les anneaux de fermeture (7.2.1 et 7.3.1) sont prévus au moins deux éléments d'accumulation de force (7.4) les écartant l'un de l'autre, et en ce qu'il est prévu en outre un dispositif de positionnement (7.5) qui est agencé pour coopérer, d'une part avec l'anneau de fermeture antérieur (7.3.1), et d'autre part avec le dispositif de commande (3), la chambre à air (7.1) étant reliée par un conduit de raccordement (8) à un volume (9) d'amenée d'air et pouvant être remplie ou vidée d'air par ce dernier, l'air comprimé empêchant un changement de marche pendant la marche avant ou la marche arrière.

3. Dispositif de bélier selon la revendication 2, caractérisé en ce que la chambre à air (7.1) est disposée coaxialement au dispositif de commande (3) dans la région du couvercle (4).

4. Dispositif de bélier selon la revendication 2, caractérisé en ce que la chambre à air (7.1) est réalisée en au moins deux exemplaires dans la région du couvercle (4).

5. Dispositif de bélier selon l'une des revendications 1 à 4, caractérisé en ce que le dispositif de positionnement (7.5) est formé d'une bride d'arrêt (7.5.4) reliée au dispositif de commande (3) et d'une bague d'arrêt (7.5.3) s'appuyant sur l'anneau de fermeture antérieur (7.3.1), la bague d'arrêt et la bride d'arrêt étant réalisées chacune en tant que pièces opposées l'une par rapport à l'autre et portant sur leurs faces de moyeu des dentures frontales respectives diamétralement opposées l'une par rapport à l'autre.

6. Dispositif de bélier selon l'une des revendications 1 à 4, caractérisé en ce que le dispositif de positionnement (7.5) est formé d'une bride d'arrêt (7.5.4) reliée au dispositif de commande (3) et d'une bague d'arrêt (7.5.3) qui est agencée sur l'anneau de fermeture antérieur (7.3.1) de la chambre à air (7.1), celles-ci étant réalisées en tant que pièces opposées l'une par rapport à l'autre et portant sur leurs faces de moyeu des dentures frontales respectives de forme ondulée, diamétralement opposées l'une par rapport à l'autre.

7. Dispositif de bélier selon l'une des revendications 5 et 6, caractérisé en ce que chacun des flancs de la denture frontale (7.5.1 et 7.5.2) est agencé dans un domaine d'angle au centre de 10 à 45°.

8. Dispositif de bélier selon la revendication 7, caractérisé en ce que les flancs de chaque paire de flancs de la denture frontale (7.5.1 et 7.5.2) présentent une valeur absolue égale de la pente des flancs.

9. Dispositif de bélier selon la revendication 7, caractérisé en ce que les flancs de chaque paire de flancs de la denture frontale (7.5.1 et 7.5.2) présentent une valeur absolue différente de la pente des flancs.

10. Dispositif de bélier selon la revendication 7, caractérisé en ce que les arêtes de tête de la denture frontale (7.5.1) sont arrondies.

11. Dispositif de bélier selon l'une des revendications 1 à 10, caractérisé en ce que le conduit de raccordement (8) est réalisé sous la forme d'au moins un alésage de raccordement (8.1) ménagé dans le dispositif de commande (3).

12. Dispositif de bélier selon la revendication 11, caractérisé en ce que l'un des éléments accumulateurs de force (7.4) est au moins un ressort hélicoïdal pour la détermination de la résistance à la torsion en coopération avec l'angle des flancs ou les angles des flancs de la denture frontale (7.5.1 et 7.5.2).

13. Dispositif de bélier selon la revendication 11, caractérisé en ce qu'un autre des éléments accumulateurs de force (7.4) est de l'air comprimé pour déterminer la force de verrouillage en coopération avec l'angle des flancs ou les angles des flancs de la denture frontale (7.5.1 et 7.5.2).

14. Dispositif de bélier selon l'une des revendications 2 à 13, caractérisé en ce que de l'air comprimé dans au moins l'une des chambres à air (7.1) est prévu en tant qu'élément accumulateur de force pour amortir la transmission des vibrations du boîtier de bélier (1) au dispositif de commande (3).

15. Dispositif de bélier selon l'une des revendications 2 à 14, caractérisé en ce que le dispositif de positionnement (7.5) présente un limiteur de torsion (11) non chargé lors du fonctionnement du dispositif de bélier, lequel limiteur autorise un mouvement de rotation sensiblement supérieur à 1/4 de tour, avantageusement 110°, ce limiteur de torsion étant déchargé pendant la marche avant ou la marche arrière et n'exerçant aucune fonction d'arrêt.

16. Dispositif de bélier selon la revendication 15, caractérisé en ce que ce limiteur de torsion (11) comporte une rainure (11.1) qui est prévue sur la surface géométrique de la bride d'arrêt (7.5.4) et dans laquelle engrène une broche (11.2) qui fait saillie à partir de l'anneau de verrouillage antérieur (7.3.1) au-dessus de la bague d'arrêt (7.5.3).
